# EUROPÄISCHE PATENTSCHRIFT

(11) **EP 1 065 164 B1**
(45) Veröffentlichungstag und Bekanntmachung des Hinweises auf die Patenterteilung: **14.02.2007**
(21) Anmeldenummer: 00113417.0
(22) Anmeldetag: 23.06.2000
(51) Int. Cl.: B66B 5/04

(54) **Spannvorrichtung für ein Reglerseil eines Geschwindigkeitsbegrenzers**
Tensioning device for a governor rope of an overspeed governor
Dispositif de tension pour un câble de limiteur de vitesse

(30) Priorität: 26.06.1999 DE 19929340
(43) Veröffentlichungstag der Anmeldung: 03.01.2001
(73) Patentinhaber: BODE Components GmbH, 40595 Düsseldorf (DE)
(72) Erfinder: Deimann, Rudolf, 41468 Neuss (DE)
(74) Vertreter: König, Reimar

(56) Entgegenhaltungen:
- EP-A- 0 748 758
- US-A- 4 006 799
- US-A- 5 299 661

## Beschreibung

Die Erfindung betrifft eine Spannvorrichtung für ein Reglerseil eines Geschwindigkeitsbegrenzers für Aufzugsanlagen.

Eine Spannvorrichtung ist z.B. aus US-A-5 299 661 bekannt.

Die aktuellen Sicherheitsstandards für Aufzüge, insbesondere für Personenaufzüge stellen hohe Anforderungen an die Anlage einschließlich der sicherheitstechnischen Einrichtungen.

Seilbetriebene Aufzugssysteme bestehen in der Regel aus einer am Fahrkorbkopf befestigten Drahtseilgruppe, die über eine oder mehrere Umlenkrollen im Bereich des Aufzugsschachtkopfes geführt mit in einer Führungsschiene angeordneten Gegenlasten verbunden sind, wobei eine der Umlenkrollen mit einem Antrieb verbunden ist.

Die Gegenlasten sind dabei so ausgelegt, daß sie die Hälfte der zulässigen Maximallast des Fahrkorbs einschließlich des Fahrkorbgewichts kompensieren.

Im Falle eines Defekts im Bereich der Aufzugaufhängung, der Antriebsseile oder eines Defekts am Aufzugantrieb gilt es, eine übermäßige Beschleunigung des Fahrkorbs in Abwärtsrichtung zu verhindern, die bei Beladung des Fahrkorbs oberhalb der Hälfte der Maximallast aufgrund des Ungleichgewichts zu den Gegenlasten eintritt.

Dafür ist es bekannt, im Bereich des Fahrkorbs eine Fangvorrichtung vorzusehen, die in der Regel aus am Fahrkorb angeordneten Keilstücken besteht, welche mit Führungsschienen zusammenwirken. Zur Begrenzung der Maximalgeschwindigkeit des Fahrkorbs wird ein Geschwindigkeitsbegrenzer mit einer Auslösevorrichtung zum Auslösen der Fangvorrichtung eingesetzt.

Übersteigt der Fahrkorb eine bestimmte Höchstgeschwindigkeit, bewirkt die Auslösevorrichtung ein Entriegeln der Fangkeile. Die Fangkeile schieben sich dabei in den Spalt zwischen Fahrkorb und Führungsschiene, wobei die Beschleunigungskraft des Fahrkorbs zu einem Festsetzen der Fangkeile und einem Abbremsen des Fahrkorbs führt. So kann der Fahrkorb unabhängig vom Aufzugsantrieb oder der Seilaufhängung sicher abgebremst werden.

Zum Auslösen der Fangvorrichtung sind verschiedene Systeme bekannt. So beschreibt beispielsweise die deutsche Offenlegungsschrift 40 36 073 eine Vorrichtung zum Auslösen einer Fangvorrichtung für den Fahrkorb eines Aufzugs, bei der ein Geschwindigkeitsbegrenzerrad mit einem Fangpendel Verwendung findet. Bei der beschriebenen Vorrichtung ist das Geschwindigkeitsbegrenzerrad über ein Reglerseil mit dem Auslösemechanismus der Fangvorrichtung am Fahrkorb verbunden.

Das Reglerseil verläuft vom Geschwindigkeitsbegrenzerrad zur Schachtgrube, in der es über eine Spannrolle wieder in Aufwärtsrichtung gelenkt ist und mit seinem Ende wiederum an der Auslösevorrichtung am Fahrkorb befestigt ist. Die Spannrolle ist dabei verschieb- oder verschwenkbar gelagert und mit einem Spanngewicht verbunden, so daß das Reglerseil eine gewisse Mindestspannung beibehält, auch wenn dieses sich über eine gewisse Nutzungsdauer verlängt. Dies gewährleistet einen sicheren Lauf des Drahtseils in den jeweiligen Radrillen und damit ein zuverlässiges Auslösen der Fangvorrichtung über das Begrenzerrad.

Der beschriebene Geschwindigkeitsbegrenzer stellt somit zwar eine zufriedenstellende Auslösevorrichtung für die Fangvorrichtung eines Fahrkorbs zum Vermeiden einer übermäßigen Beschleunigung in Abwärtsrichtung dar, eine Sicherung gegen eine übermäßige Aufwärtsbeschleunigung ist jedoch nicht gegeben. Da aber das Gegengewicht für den Fahrkorb auf die Hälfte der Maximallast des Fahrkorbs ausgelegt ist, kann es passieren, daß der Fahrkorb bei Teilbeladung unterhalb der halben Maximallast in Aufwärtsrichtung beschleunigt wird. Die Mehrzahl der bekannten Aufzugssysteme besitzen für diesen Störfall kein Sicherheitssystem.

Prinzipiell ist die in der deutschen Offenlegungsschrift 40 36 073 beschriebene Auslösevorrichtung zwar geeignet, eine Verriegelung des Geschwindigkeitsbegrenzerrades in beiden Richtungen auszulösen, doch besteht das Problem, daß die bei der Aufwärtsbeschleunigung wirkenden Kräfte das Reglerseil nicht in die Treibrille hineinziehen, um die erforderliche Zugspannung auf den Abschnitt des Reglerseils zwischen Geschwindigkeitsbegrenzerrad und Fahrkorb zum Auslösen der Fangvorrichtung auszuüben, sondern der sich aufwärtsbewegende Fahrkorb eine Schubkraft auf das Reglerseil ausübt und somit bestrebt ist, dieses aus der Keilrille und damit aus dem Begrenzerrad herauszuschieben und über das Begrenzerrad zu werfen. Die zum Auslösen erforderliche Zugspannung läßt sich dann über das Schachtgrubenrad nicht mehr erreichen, da keine Spannung mehr auf dem Seil liegt. Ein sicheres Auslösen der Fangvorrichtung ist auf diesem Wege somit nicht gewährleistet.

Der Erfindung liegt daher die Aufgabe zugrunde, eine Auslösevorrichtung für die Fangvorrichtung eines Fahrkorbs zu schaffen, die ein sicheres Auslösen bei Überbeschleunigung des Fahrkorbs in Aufwärtsrichtung gewährleistet.

Die Aufgabe wird gelöst durch eine Vorrichtung gemäß Anspruch 1.

Der fahrkorbseitig am Geschwindigkeitsbegrenzerrad angeordnete Klemmechanismus verhindert zuverlässig ein Überschieben des Reglerseils über das Begrenzerrad, indem der Klemmechanismus gleichzeitig mit dem Begrenzerrad ausgelöst wird und den Seilabschnitt zum Begrenzerrad und Klemmechanismus fixiert.

Mit Hilfe einer an der unteren Spannrolle angeordneten Rückhaltevorrichtung kann ein Nachgeben des Reglerseils durch ungewolltes Verschieben der Spannrolle verhindert werden. In dieser Kombination läßt sich das Reglerseil auch zum Auslösen der Fangvorrichtung bei übermäßiger Aufwärtsbeschleunigung des Fahrkorbs sicher einsetzen.

Bei Übergeschwindigkeit des Fahrkorbs in Aufwärtsrichtung blockiert das Geschwindigkeitsbegrenzerrad, wodurch der Fahrkorb über die untere Spannrolle durch seine Aufwärtsbewegung eine Zugspannung auf das Reglerseil legt. Da mit dem Blockieren des Begrenzerrades gleichzeitig der Klemmechanismus zwischen Fahrkorb und Begrenzerrad am Reglerseil angreift, wird das Reglerseil durch die Zugkraft des Fahrkorbs in die Keilrille des Begrenzerrades getrieben. Aufgrund der Rückhaltevorrichtung an der unteren Spannrolle kann die Rückhaltekraft des in der Keilrille des Geschwindigkeitsbegrenzerrades arretierten Reglerseils unmittelbar auf die Auslösung der Fangvorrichtung am Fahrkorb wirken, wodurch der Fahrkorb abgebremst wird.

Die Rückhaltevorrichtung an der unteren Spannrolle besteht aus einem Rückhaltearm, der auf einem Hebelarm der Spannrolle verschiebbar gelagert ist und an einer Seite eine an einer Stange verschiebbar gelagerte Büchse aufweist. Im Falle eines ruckartigen Verschiebens des Hebelarms verkeilt sich dann die Laufbüchse in der Haltestange, so daß der normalerweise schwenkbare Hebelarm der Spannrolle durch den Rückhaltearm arretiert wird und ein Nachgeben des Seils verhindert.

Der Klemmechanismus zwischen Begrenzerrad und Fahrkorb kann mit dem Auslösemechanismus des Geschwindigkeitsbegrenzerrades über eine Auslösestange verbunden sein, so daß ein Auslösen des Mechanismus des Geschwindigkeitsbegrenzerrades mechanisch unmittelbar in ein Auslösen des Klemmechanismus umgesetzt wird.

Im folgenden wird die Erfindung anhand eines in der Zeichnung dargestellten Ausführungsbeispiels des näheren erläutert.

In der Zeichnung zeigen:
- Fig. 1: einen Geschwindigkeitsbegrenzer mit erfindungsgemäßem Klemmechanismus in der Vorderansicht;
- Fig. 2: den Geschwindigkeitsbegrenzer der Fig. 1 in der Seitenansicht;
- Fig. 3: eine erfindungsgemäße Spannrollenrückhaltevorrichtung;
- Fig. 4: eine Draufsicht auf den erfindungsgemäßen Klemmechanismus.

Der Geschwindigkeitsbegrenzer besteht aus einem Begrenzerrad 10, mit einer V-förmigen oder unterschnittenen Keilrille 20, in der ein Reglerseil 30 angeordnet ist. Das Begrenzerrad 10 weist einen Auslösemechanismus für die Geschwindigkeitsbegrenzung auf. Dieser besitzt ein schwingend gelagertes zweiarmiges Pendel 43, welches an seinem einen Arm eine Rolle 46 besitzt, die auf einer vier Erhebungen aufweisenden Nockenbahn 12 des Begrenzerrades 10 entlangläuft. Der andere Arm des Pendels 43 ist mit einer Spitze versehen, die solange nicht in die Fangnocken 13 des Begrenzerrades 10 eingreift, wie die Rolle 46 an der Nockenbahn 12 anliegt. Für diese Anlage sorgt eine das Pendel 43 beaufschlagende Druckfeder 42.

Überschreitet die Drehzahl des - nach beiden Richtungen zu drehenden - Begrenzerrades 10 einen vorbestimmten Wert, so hebt die Rolle 46 entgegen dem Druck der Feder von der Nockenbahn 12 ab und der Arm des Pendels 43 greift in eine Fangnocke 13 ein. Das Begrenzerrad 10 und das Drahtseil 30 werden angehalten und damit die Fangvorrichtung des Fahrkorbs ausgelöst. Gleichzeitig wird ein Sicherheitsschalter 45 betätigt, der den mechanischen Auslösevorgang in einen elektrischen Steuerimpuls umwandelt. Dieser Mechanismus ist näher in der deutschen Offenlegungsschrift 40 36 073 beschrieben . Das Begrenzerrad 10 ist auf einem Lagerbock 40 im Kopf des Aufzugsschachtes bzw. im Maschinenraum angeordnet. Das Reglerseil 30 stellt entweder ein Endlosseil dar oder ist an zwei Punkten des Fahrkorbs (nicht dargestellt) befestigt, so daß ein umlaufender Kraftfluß über das Reglerseil zustandekommt. Fahrkorbseitig ist unterhalb des Begrenzerrades 10 ein Klemmechanismus 50 angeordnet, der eine auf einen Bolzen 66 exzentrisch gelagerte Bremsbacke 65 mit ihrer Bremsfläche 67 über eine Auslösestange 60 die mit dem Auslösemechanismus des Begrenzerrades 10 in Verbindung steht gegen das Seil 30 und die Andruckplatte 55 drückt. Das Seil befindet sich dabei in der Seilführung 57. Über die Befestigung am Fahrkorb wirkt das Reglerseil 30 auf die Fangvorrichtung des Fahrkorbs (nicht dargestellt), die sich sowohl durch Arretierung des Reglerseils 30 bei Aufwärtsfahrt als auch bei der Abwärtsfahrt auslösen läßt. Das Reglerseil ist über eine Spannrolle 70 in der Schachtgrube des Aufzugsschachtes geführt, wie in Fig. 2 dargestellt.

Die Spannrolle 70 ist um einen Bolzen 80 verschwenkbar auf einem Haltearm 90 gelagert. Die Vorspannung der Spannrolle 70 wird durch ein am Ende des Hebelarms 90 angeordnetes Gewicht 110 gewährleistet. Der Hebelarm 90 ist an seinem anderen Ende über den Bolzen 80 und einen Träger 120 mit einer Führungsschiene 130 des Aufzugsschachtes verbunden.

Der Träger 120 weist oberhalb des Hebelarms 90 eine im wesentlichen vertikal zu dem Hebelarm angeordnete Gewindestange 140 auf, auf der eine Büchse 150 angeordnet ist, die über einen Rückhaltearm 160 mit einem auf dem Hebelarm 90 angeordneten Laufschuh 170 verbunden ist.

Überschreitet der Fahrkorb nun die eingestellte Höchstgeschwindigkeit, wird das Begrenzerrad über den in der deutschen Offenlegungsschrift 40 36 073 beschriebenen Mechanismus arretiert, wobei das über die Spannrolle 70 umgelenkte Reglerseil 30 von dem Fahrkorb in die Keilrille 20 des Begrenzerrades 10 eingezogen wird. Die auf die Spannrolle 70 wirkende Zugkraft bewirkt ein ruckartiges Schwenken des Hebelarms 90, welches jedoch bereits frühzeitig durch den Rückhaltearm 160 beendet wird. Der Rückhaltearm 160, der bei Normalbetrieb die Funktion der Spannrolle 70 nicht behindert, in dem er über den Laufschuh 170 und die Laufbüchse 150 ein freies Schwenken des Hebelarms 90 zuläßt, verkeilt sich durch die ruckartige Aufwärtsbewegung des Hebelarms 90 mit der Büchse 150 in der Gewindestange 140, wodurch die Rückhaltekraft über den Laufschuh 170 auf den Hebelarm 90 wirken kann.

Ein sicheres Verkeilen der Büchse 150 in der Stange 140 ist durch deren gewindeartige Oberfläche gewährleistet. Um ein einfaches Lösen der verkeilten Büchse nach Auslösen des Geschwindigkeitsbegrenzers 10 zu gewährleisten, ist die Gewindestange 140 über zwei verschiebbar gelagerte Zapfen 180, 190 verschiebbar mit dem Träger 120 verbunden.

Dadurch ist eine ausreichende Zugkraftübertragung über das in der Keilrille 20 arretierte Reglerseil 30 auf den Fahrkorb gewährleistet.

Mit Hilfe der unmittelbar beim Auslösen des Geschwindigkeitsbegrenzers über die Auslösestange 60 und die Bremsbacke 65 verriegelnden Klemmechanismus 50 wird nun verhindert, daß der Seilabschnitt zwischen Begrenzerrad 10 und Fahrkorb durch Entspannung aus der Keilrille 20 herausgeschoben wird oder durchrutscht. Die durch die Dehnung des Reglerseils 30 und den Anlaufweg der Rückhaltevorrichtung 150,160,170 gegebene Entspannung des Reglerseils oberhalb des Fahrkorbs wird durch die Klemmvorrichtung 50 auf den Abschnitt zwischen Klemmvorrichtung und Fahrkorb beschränkt.

## Patentansprüche

1. Spannvorrichtung für ein Reglerseil eines Geschwindigkeitsbegrenzers einer Aufzugsanlage mit einer Spannrolle (70), über die das Reglerseil geführt wird, einer feststehenden Haltevorrichtung (120, 140), sowie einer Rückhaltevorrichtung (150, 160), die eine Bewegung der Spannrolle nach oben einschränkt **dadurch gekennzeichnet, dass** die Haltevorrichtung eine Stange (140) aufweist, in der sich die Rückhaltevorrichtung im Fall der Auslösung des Geschwindigkeitsbegrenzers verkeilt.

2. Spannvorrichtung nach Anspruch 1, **dadurch gekennzeichnet, dass** die Spannrolle (70) auf einem schwenkbaren Hebelarm (90) angeordnet ist.

3. Spannvorrichtung nach einem der Ansprüche 1 oder 2, **dadurch gekennzeichnet, dass** der Hebelarm (90) über ein Gewicht (110) belastet wird.

4. Spannvorrichtung nach einem der Ansprüche 2 oder 3, **dadurch gekennzeichnet, dass** die Stange der Haltevorrichtung (120, 140) im wesentlichen vertikal zu dem Hebelarm ausgerichtet ist.

5. Spannvorrichtung nach Anspruch 4, **dadurch gekennzeichnet, dass** die Stange als Gewindestange (140) ausgebildet ist.

6. Spannvorrichtung nach einem der Ansprüche, **dadurch gekennzeichnet, dass** die Stange über eine definierte Distanz verschiebbar mit einem Träger (120) der Haltevorrichtung verbunden ist.

7. Spannvorrichtung nach einem der vorhergehenden Ansprüche, **dadurch gekennzeichnet, dass** die Rückhaltevorrichtung eine auf der Stange der Haltevorrichtung in deren Längsrichtung beweglich gelagerte Büchse (150) aufweist,

8. Spannvorrichtung nach Anspruch 7, **dadurch gekennzeichnet, dass** die Rückhaltevorrichtung (160) einen verschiebbar auf dem Hebelarm (90) gelagerten Laufschuh (170), aufweist.

9. Spannvorrichtung nach Anspruch 7 und 8, **dadurch gekennzeichnet, dass** die Büchse (150) über einen Rückhaltearm (160) mit dem Laufschuh (170) verbunden ist.

## Claims

1. Tensioning device for a control cable of a speed governor of a lift system, with a tensioning roller (70) over which the control cable is guided, a fixed retaining device (120, 140), and a retention device (150, 160) which restricts a movement of the tensioning roller upwards, **characterised in that** the retaining device has a rod (140), into which the retention device is wedged in the event of the speed governor being actuated.

2. Tensioning device according to Claim 1, **characterised in that** the tensioning roller (70) is arranged on a pivotable lever arm (90).

3. Tensioning device according to either Claim 1 or 2, **characterised in that** the lever arm (90) is loaded by means of a weight (110).

4. Tensioning device according to either Claim 2 or 3, **characterised in that** the rod of the retaining device (120, 140) is aligned essentially vertically to the lever arm.

5. Tensioning device according to Claim 4, **characterised in that** the rod is designed as a threaded rod (140).

6. Tensioning device according to any one of the Claims, **characterised in that** the rod is capable of displacement over a defined distance, connected to a carrier (120) of the retaining device.

7. Tensioning device according to any one of the preceding Claims, **characterised in that** the retaining device has a sleeve (150), mounted on bearings on the rod of the retaining device and movable in the longitudinal direction thereof.

8. Tensioning device according to Claim 7, **characterised in that** the retaining device (160) has a running shoe (170) mounted on bearings on the lever arm (90) and capable of displacement.

9. Tensioning device according to Claim 7 or 8, **characterised in that** the sleeve (150) is connected to the running shoe (170) by means of a retaining arm (160).

## Revendications

1. Dispositif de tension pour un câble d'un limiteur de vitesse d'un système de levage comprenant un rouleau de tension (70), par l'intermédiaire duquel le câble est guidé, un dispositif de maintien fixe (120, 140), ainsi qu'un dispositif de retenue (150, 160), qui limite un déplacement du rouleau de tension vers le haut, **caractérisé en ce que** le dispositif de maintien comprend une barre (140) dans laquelle se coince le dispositif de retenue en cas de déclenchement du limiteur de vitesse.

2. Dispositif de tension selon la revendication 1, **caractérisé en ce que** le rouleau de tension (70) est disposé sur un bras de levier pivotant (90).

3. Dispositif de tension selon l'une quelconque des revendications 1 ou 2, **caractérisé en ce que** le bras de levier (90) est chargé d'un poids (110).

4. Dispositif de tension selon l'une quelconque des revendications 2 ou 3, **caractérisé en ce que** la barre du dispositif de maintien (120, 140) est orientée essentiellement verticalement par rapport au bras de levier.

5. Dispositif de tension selon la revendication 4, **caractérisé en ce que** la barre est conçue comme une barre filetée (140).

6. Dispositif de tension selon l'une quelconque des revendications, **caractérisé en ce que** la barre est reliée sur une distance définie de manière mobile à un support (120) du dispositif de maintien.

7. Dispositif de tension selon l'une quelconque des revendications précédentes, **caractérisé en ce que** le dispositif de retenue comprend un manchon (150) logé sur la barre du dispositif de maintien de manière à pouvoir se déplacer dans la direction longitudinale de celui-ci.

8. Dispositif de tension selon la revendication 7, **caractérisé en ce que** le dispositif de retenue (160) comprend un sabot de roulement (170) logé de manière mobile sur le bras de levier (90).

9. Dispositif de tension selon les revendications 7 et 8, **caractérisé en ce que** le manchon (150) est relié par un bras de retenue (160) au sabot de roulement (170).
